# EUROPÄISCHE PATENTSCHRIFT

(11) **EP 0 244 622 B1**
(45) Veröffentlichungstag und Bekanntmachung des Hinweises auf die Patenterteilung: **14.06.1989**
(21) Anmeldenummer: 87104542.3
(22) Anmeldetag: 27.03.1987
(51) Int. Cl.: B65B 53/06

(54) **Vorrichtung zum Heissschrumpfen einer Folie mit einem verstellbaren Schrumpfrahmen**
Apparatus for the heat-shrinking of a foil using an adjustable shrinking frame
Appareil de rétraction d'une pellicule au moyen d'un cadre réglable de rétrécissement

(30) Priorität: 06.05.1986 DE 3615213
(43) Veröffentlichungstag der Anmeldung: 11.11.1987
(73) Patentinhaber: Möllers Maschinenfabrik GmbH, D-59269 Beckum (DE)
(72) Erfinder: Birkenfeld, Richard, D-4720 Beckum (DE); Klüpfel, Olaf, Dr., D-4730 Ahlen-Vorhelm (DE)
(74) Vertreter: Patentanwälte Meinke, Dabringhaus und Partner

(56) Entgegenhaltungen:
- DE-A- 2 015 893
- GB-A- 1 257 145

## Beschreibung

Die Erfindung betrifft eine Vorrichtung zum HeiBschrumpfen um einen zu verpackenden Gegenstand, mit einem rechteckigen, den Gegenstand umgreifenden, an diesem entlang bewegbaren Schrumpfrahmen mit an dessen Innenseiten umlaufend angeordneten Gasbrennern und diesen zugeordneten Luftdüsen zur Lenkung der Heizgase und Luftstrahlen auf die folienbedeckten Flächen des Gegenstandes, wobei mindestens einzelne der mit den Gasbrennern und Luftdüsen bestückten Schrumpfrahmenseiten in der Ebene des Schrumpfrahmens derart beweglich und einstellbar gelagert sind, daß der Abstand zwischen den Heizgasen und dem Gegenstand einstellbar ist.

Bei einer bekannten Vorrichtung dieser Art (DE-C 3 011 475) sind die Gasbrenner als Gasbrennerrohre ausgebildet, welche in einem Hohlraum des Schrumpfrahmens unmittelbar vor der Mündung spaltförmiger Austrittsdüsen für die Luftstrahlen parallel zu diesen angeordnet sind, wobei die Luft durch die beiden zwischen den Gasbrennerrohren und der Düsenwandung gebildeten Austrittsspalte austritt und der durchgehende Austrittsschlitz der Gasbrennerrohre aus der Ebene der Austrittsspalte vorragt. Bei der bekannten Vorrichtung ist nur eine Einstellung der heißen Heizgase und der kalten Luftstrahlen zueinander möglich, was optimale Bestrahlungsverhältnisse für die folienbedeckten Flächen des Gegenstandes nur dann ergibt, wenn die Abmessungen des Schrumpfrahmens optimal auf die Abmessungen des zu verpackenden Gegenstandes abgestimmt sind. Zwar ist grundsätzlich vorgesehen, die Gasbrennerrohre jeder Rahmenseite in einen schubladenähnlichen oder teleskopischen Luftleitkasten einzubauen, der in der Ebene des Rahmens beweglich und einstellbar gelagert ist, so daß der Abstand zwischen der Gasflamme und dem Gegenstand einstellbar ist, dabei ist aber eine Verstellung tatsächlich nur in relativ engen Grenzen möglich, weil sich andernfalls entweder Doppelbestrahlungen oder zu große unbestrahlte Flächen in den Eckbereichen des Schrumpfrahmens ergeben würde.

Aufgabe der Erfindung ist die Schaffung einer Lösung, weiche den Verstellbereich einer Vorrichtung der betreffenden Art wesentlich zu vergrö-Bem vermag, ohne dabei Doppelbestrahlungen oder zu groBe unbestrahlte Flächen in den Eckbereichen des Schrumpfrahmens hinnehmen zu müssen.

Bei einer Vorrichtung der eingangs bezeichneten Art wird diese Aufgabe gemäß der Erfindung dadurch gelöst, daß jede Schrumpfrahmenseite ein mit Reihen von düsenförmigen Strahlbrennem bestücktes Gasbrennerrohr aufweist, dessen Endbereiche aus fortschreitend zu- und abschaltbaren Kammern für die Heizgase bestehen.

Aufgrund dieser Ausbildung ist es möglich, die einzelnen Schrumpfrahmenseiten mit Bezug auf den zu bestrahlenden Gegenstand zu verstellen, ohne daß die Gefahr besteht, daß in den Eckbereichen die von einer Schrumpfrahmenseite ausströmenden Heizgase die Stirnbereiche der jeweils angrenzenden Schrumpfrahmenseiten bestrahlen, was naturgemäß unbedingt vermieden werden muß, um bei längerer Bestrahlung mögliche Beschädigungen und dadurch bedingte, ungewollte Gasaustritte zu verhindern.

Vorteilhaft ist es dabei, wenn jede Schrumpfrahmenseite mit mehrreihigen düsenförmigen Strahlbrennem ausgerüstet ist, wobei in den Endbereichen mindestens eine Strahlbrennerseite weniger als im Mittelbereich angeordnet ist. Eine derartige Ausgestaltung stellt nämlich sicher, daß auch in den Eckbereichen, in denen der zu bestrahlende Gegenstand nicht direkt den düsenförmigen Strahlbrennem gegenüberliegt, keine höhere Temperatur erzeugt wird, als in den Mittelbereichen der Schrumpfrahmenseiten.

Bei einer solchen Anordnung der düsenförmigen Strahlbrenner ist es dann besonders vorteilhaft, wenn jede zu- und abschaltbare Kammer wenigstens eine Anzahl von düsenförmigen Strahlbrennem einer Reihe und daran anschließend eine Anzahl von düsenförmigen Strahlbrenner einer höheren oder tieferen Reihe aufweist, derart, daß jeweils beim Abschal ten einer Kammer in dem betreffenden Eckbereich die gleichen Bestrahlungsverhältnisse aufrechterhalten bleiben.

Zweckmäßig ist es weiterhin, die Ausbildung derart zu treffen, daß ein die Luftdüsen in Reihe mit Abstand voneinander aufweisendes Luftzuführungsrohr an jeder Schrumpfrahmenseite in den Endbereichen mit zu- und abschaltbaren Kammern für die Luft versehen ist, wodurch verhindert wird, daß bei abgeschalteten Heizgas-Kammern in dem betreffenden Bereich unnötig viel Kaltluft zugeführt wird, obschon natürlich damit nicht Gefahren verbunden wären, wie mit Gasbrennern, die bei entsprechender Verstellung zweier aneinander grenzener Schrumpfrahmenseiten gegeneinander Stirnbereiche derselben bestrahlen würden.

Eine vorteilhafte Ausgestaltung ergibt sich dann, wenn die einander gegenüberliegenden Heizrahmenseiten paarweise gegenläufig verstellbar sind. Damit ist nämlich der Vorteil verbunden, daß die betreffenden Heizrahmenseiten gegenüber einem zentrisch angeordenten zu bestrahlenden Gegenstand verstellt werden können, ohne den Gegenstand oder den Schrumpfrahmen insgesamt seitlich bewegen zu müssen.

Bei einer solchen Ausgestaltung ist es dann möglich, nur ein Zündsystem am gesamten Schrumfprahmen vorzusehen, weil die einzelnen Schrumpfrahmenseiten dann zueinander so eingestellt werden können, daß die Heizgase, ausgehend vom Zündsystem, sich nach beiden Seiten fortpflanzend entzünden. Die Verwendung nur eines Zündsystems für den gesamten Heizrahmen bedingt allerdings, daß nur zwei einander gegenüberliegende Heizrahmenseiten gegenläufig verstellbar ausgebildet sein können, während die beiden anderen Heizrahmenseiten stationär verbleiben müssen.

Schließlich kann man die Ausbildung aber auch derart treffen, daß das eine Paar gegenläufig zueinander verstellbarer Heizrahmenseiten gegenüber dem anderen Paar derart höhenversetzt angeordnet ist, daß die beiden Heizrahmenseit-Paare überlappend verstellbar sind. Mit einer derartigen Ausgestaltung kann man sich dann optimal in zwei zueinander senkrechten Richtungen an den zu bestrahlenden Gegenstand anpassen.

Die Erfindung ist nachstehend anhand der Zeichnung beispielsweise näher erläutert. Diese zeigt in
Fig. 1 eine Draufsicht auf eine Vorrichtung gemäß der Erfindung in schematischer Darstellung unter Fortlassung aller mechanischen Verstelleinrichtungen,
Fig. 2 eine Seitenansicht eines Eckbereiches einer Schrumpfrahmen-Innenseite gemäß Fig. 1,
Fig. 3 eine Ansicht in Richtung des Pfeils Y der Fig. 2 gesehen und in
Fig. 4 eine vergrößerte Ansicht des unteren die Strahlbrenner-Anordnung wiedergebenden Teils der Fig. 2 in Richtung des Pfeils X der Fig. 1 gesehen.

Ein insgesamt mit 1 bezeichneter rechteckförmiger Schrumpfrahmen ist innen an seinen vier Seiten 2 mit einem rechteckförmigen Gasbrennerrohr 3 versehen, das an seiner den zu bestrahlenden, nicht dargestellten Gegenstand zugerichteten Innenfläche mit zwei Reihen von übereinander angeordneten und seitlich gegeneinander versetzten düsenförmigen Strahlbrennern 4 bestückt ist und über ein Gaszuführungsrohr 5 und mit Abstand voneinander angordnete kurze Verbindungsleitungen 6 mit Brenngas versorgt wird.

In jedem Endbereich jeder Schrumpfrahmenseite 2 ist nur eine Reihe von Strahlbrennern 4 angeordnet, wie aus den Fig. 2 und 4 ersichtlich ist.

Ferner sind in jeder Schrumpfrahmenseite 2 an jedem Endbereich durch stufen bzw. Z-förmige Trennwände 7 zwei Kammern A und B des Gasbrennerrohres 3 gebildet, die durch jeweils ein gesondertes Absperrorgan 8 in der betreffenden Verbindungsleitung 6 von der Brenngaszuführung gesondert absperrbar sind. Der verbleibende Innenraum C des Gasbren nerrohres 3 bleibt ständig über die nicht mit Absperrorganen versehenen Verbindungsleitungen 6 mit Brenngas versorgt.

Oberhalb des Gasbrennerrohres 3 ist ein Luftzuführungsrohr 9 angeordnet, in dem eine Reihe von Luftdüsen 10 ausgebildet sind, derart, daß die aus diesen Luftdüsen austretenden kalten Luftstrahlen sich den aus den Strahlbrennem 4 austretenden Heizgasen von einer Seite annähern bzw. anschmiegen.

Auch in dem Luftzuführungsrohr 9 sind in jedem Endbereich durch Trennwände 11 zwei Kammern D und E gebildet, welche vom verbleibenden Innerraum F des Luftzuführungsrohres 9 mittels Bypassleitungen 12 und 13 und in diesen angeordneten Absperrorganen 14 von der Luftzuführung zu- und abschaltbar sind. Der Übersichtlichkeit wegen sind die zum Innenraum F des Luftzuführungsrohres 9 führenden Luftleitungen, welche von einem Gebläse herkommende Kaltluft mit einem bestimmten Druck dem Innenraum F zuführen, nicht dargestellt.

Ferner sind die für die Verstellung der einzelnen Schrumpfrahmenseiten 2 zueinander erforderlichen mechanischen Verstelleinrichtungen wie Gleitschienen u. dgl. nicht dargestellt. Im einfachsten Fall kann es dabei genügen, wenn zwei aneinander grenzende Schrumpfrahmenseiten 2 in Rich tung der in Fig. 1 wiedergegebenen Doppelpfeile Z verstellbar sind, wobei dann allerdings eine Anpassung an unterschiedlich große zu bestrahlende Gegenstände nur möglich ist, wenn entweder eine Verstellung des gesamten Schrumpfrahmens gegenüber dem zu bestrahlenden Gegenstand oder umgekehrt erfolgt. Sollen zu bestrahlender Gegenstand und Schrumpfrahmen insgesamt ihre konzentrische Lage zueinander beibehalten, so müssen jeweils zwei einander gegenüberliegende Schrumpfrahmenseiten 2 gegenläufig zueinander verstellbar ausgebildet sein.

Die Arbeitsweise der beschriebenen Vorrichtung ist wie folgt: Soll beispielsweise ein Gegenstand bestrahlt werden, der gegenüber dem in Fig. 1 wiedergegebenen optimal bestrahlten Gegenstand, von der Grundfläche gesehen, in einer Richtung geringere Abmessungen aufweist, so braucht lediglich eine Schrumpfrahmenseite 2 einwärts in Richtung eines Pfeils Z mittels geeigneter, nicht dargestellter mechanischer Verstellmittel verstellt zu werden, wobei dann je nach dem Grad der Einwärtsverstellung entweder nur die Kammer a des Gasbrennerrohres 3 und die Kammer d des Luftzuführungsrohres 9 von der Brenngas- bzw. Kaltluftzufuhr durch Betätigung der Absperrorgane 8 bzw. 14 oder beide Kammern A und B des Gasbrennerrohres 3 und beide Kammern d und E des Luftzuführungsrohres 9 entsprechend abgeschaltet werden. Dadurch wird gewährleistet, daß die Stirnflächen der einwärts verstellten Schrumpfrahmenseite 2 von den Heizgasen der beiden benachbarten Schrumpfrahmenseiten 2 nicht mehr beaufschlagt werden und auch nicht von den kalten Luftstrahlen, vielmehr bleiben die gesamten Bestrahlungsverhältnisse praktisch die gleichen wie im ursprünglichen optimalen Einstellungszustand gemäß Fig. 1. Insbesondere ist auch erkennbar, daß aufgrund der Stufen bzw. Z-förmigen Trennwände 7 im Gasbrennerrohr 3 bei jeder Einstellung die optimale Wärmestrahlung in den Eckbereichen erhalten bleibt.

Zur Anpassung an Gegenstände, die sich im Grundriß gesehen in beiden zueinander senkrechten Richtungen in deren Abmessungen ändern, ist es natürlich erforderlich, bei nur zwei verstellbaren im rechten Winkel zueinander angeordneten Schrumpfrahmenseiten eine der betreffenden Schrumpfrahmenseiten derart höhenversetzt anzuordnen, daß eine überlappende Verstellung dieser beiden Schrumpfrahmenseiten möglich ist. Das gleiche gilt natürlich, wenn paarweise gegenläufig zueinander verstellbare Schrumpfrahmenseiten vorgesehen sind, wobei dann das ein Paar gegenläufig zueinander verstellbarer Schrumpfrahmenseiten gegenüber dem anderen Paar entsprechend höhenversetzt angeordnet wird.

## Patentansprüche

1. Vorrichtung zum Heißschrumpfen einer Folie um einen zu verpackenden Gegenstand, mit einem rechteckigen, den Gegenstand umgreifenden, an diesem entlang bewegbaren Schrumpfrahmen (1) mit an dessen Innenseiten umlaufend angeordneten Gasbrennern (4) und diesen zugeordneten Luftdüsen (10) zur Lenkung der Heizgase und Luftstrahlen auf die folienbedeckten Flächen des Gegenstandes, wobei mindestens einzelne der mit den Gasbrennern (4) und Luftdüsen (10) bestückten Schrumpfrahmenseiten (2) in der Ebene des Schrumpfrahmens (1) derart beweglich und einstellbar gelagert sind, daß der Abstand zwischen den Heizgasen und dem Gegenstand einstellbar ist, dadurch gekennzeichnet, daß jede Schrumpfrahmenseite (2) ein mit Reihen von düsenförmigen Strahlbrennern (4) bestücktes Gasbrennerrohr (3) aufweist, dessen Endbereiche aus fortschreitend zu-und abschaltbaren Kammern (A, B,) für die Heizgase bestehen.

2. Vorrichtung nach Anspruch 1, dadurch gekennzeichnet, daß jede Schrumpfrahmenseite (2) mit mehrreihig übereinander angeordneten düsenförmigen Strahlbrennern (4) ausgerüstet ist, wobei in den Endbereichen mindestens eine Strahlbrennerreihe weniger als im Mittelbereich angeordnet ist.

3. Vorrichtung nach Anspruch 1 und 2, dadurch gekennzeichnet, daß jede zu- und abschaltbare Kammer (A, B) wenigstens eine Anzahl von düsenförmigen Strahlbrennern (4) einer Reihe und daran anschließend eine Anzahl von düsenförmigen Strahlbrennem (4) einer höheren oder tieferen Reihe aufweist.

4. Vorrichtung nach Anspruch 1 oder einem der folgenden, dadurch gekennzeichnet, daß ein die Luftdüsen (10) in Reihe mit Abstand voneinander aufweisendes Luftzuführungsrohr (9) an jeder Schrumpfrahmenseite (2) in den Endbereichen mit zu- und abschaltbaren Kammern (D, E) für die Luft versehen ist.

5. Vorrichtung nach Anspruch 1 oder einem der folgenden, dadurch gekennzeichnet, daß die einander gegenüberliegenden Schrumpfrahmenseiten (2) paarweise gegenläufig verstellbar sind.

6. Vorrichtung nach Anspruch 1 oder einem der folgenden, dadurch gekennzeichnet, daß an dem Schrumpfrahmen (1) nur ein Zündsystem vorgesehen ist.

7. Vorrichtung nach Anspruch 4, dadurch gekennzeichnet, daß das eine Paar gegenläufig zueinander verstellbarer Schrumpfrahmenseiten (2) gegenüber dem anderen Paar derart höhenversetzt angeordnet ist, daß die beiden Schrumpfrahmenseiten-Paare überlappend verstellbar sind.

## Claims

1. Apparatus for the heat-shrinking of a film round an article to be packed, with a rectangular shrink frame (1), which surrounds the article and is movable along it, with gas burners (4) arranged peripherally on the inemal sides thereof and with air nozzles (10) associated with said gas burners (4) for deflecting the heating gases and air streams toward the film-covered faces of the article, wherein at least individual sides (2) of the shrink frame equipped with the gas burners (4) and air nozzles (10) are arranged movably and adjustably in the plane of the shrink frame (1) such that the distance between the heating gases and the article is adjustable, characterised in that each side (2) of the shrink frame comprises a gas burner tube (3) equipped with rows of nozzle-shaped gas jets (4), the end regions of said gas burner tube (3) consisting of chambers (A, B) for the hot gases which can be connected and disconnected progressively.

2. Apparatus according to Claim 1, characterised in that each side (2) of the shrink frame is equiped with nozzle-shaped gas jets (4) superimposed in several rows, at least one less row of gas jets than in the central region being arranged in the end regions.

3. Apparatus according to Claims 1 and 2, characterised in that each chamber (A, B) which can be connected and disconnected comprises at least a number of nozzle-shaped gas jets (4) in one row and, adjacent thereto, a number of nozzle-shaped gas jets (4) of a higher or lower row.

4. Apparatus according to Claim 1 or one of the following Claims, characterised in that an air supply pipe (9) which comprises the air nozzles (10), spaced apart in series, on each side (2) of the shrink frame is provided in the end regions with chambers (D, E), for the air, which can be connected and disconnected.

5. Apparatus according to Claim 1 or one of the following Claims, characterised in that the mutually opposed sides (2) of the shrink frame are adjustable in pairs in opposite directions.

6. Apparatus according to Claim 1 or one of the following Claims, characterised in that only one ignition system is provided on the shrink frame (1).

7. Apparatus according to Claim 4, characterised in that a pair of sides (2) of a shrink frame which are adjustable in opposite directions to one another is arranged offset in height relative to other pair such that the two pairs of sides of shrink frames are adjustable in overlapping fashion.

## Revendications

1. Appareil pour la thermorétraction d'une pellicule autour d'un objet devant être emballé, présentant un cadre rectangulaire de rétrécissement (1) qui entoure l'objet, est mobile le long de ce dernier et est muni de brüleurs à gaz (4) disposés périphérique- ment sur ses faces intérieures, ainsi que de buses à air (10) associées auxdits brûleurs, en vue de diriger les gaz chauds et les courants d'air sur les surfaces de l'objet revêtues de la pellicule, au moins des faces individuelles (2) du cadre de rétrécissement, garnies de brûleurs à gaz (4) et des buses à air (10), étant montées dans le plan du cadre de rétrécissement (1) avec und faculté de mouvement et de réglage telle que la distance comprise entre les gaz chauds et l'objet puisse être ajustée, caractérisé par le fait que chaque face (2) du cadre de rétrécissement comporte un tube (3) à brûleurs à gaz qui est garni de rangées de brûleurs éjecteurs (4) en forme d'ajutages, et dont les régions extrêmes consistent en des chambres (A, B) destinées aux gaz chauds, et pouvant être mises progressivement en et hors fonction.

2. Appareil selon la revendication 1, caractérisé par le fait que chaque face (2) du cadre de rétrécissement est équipée de brûleurs éjecteurs (4) en forme d'ajutages superposés en plusieurs rangées, les régions extrêmes comptant alors au moins une rangée de brûleurs éjecteurs de moins que la région centrale.

3. Appareil selon les revendication 1 et 2, caractérisé par le fait, que chaque chambre (A, B) pouvant être mise en et hors fonction comprend au moins un certain nombre de brûleurs éjecteurs (4) en forme d'ajutages d'une rangée, puis, en succession directe, un certain nombre de brûleurs éjecteurs (4) en forme d'ajutages d'une rangée plus haute ou plus basse.

4. Appareil selon la revendication 1 ou l'une des suivantes, caractérisé par le fait qu'un tube (9) d'amenée d'air, présentant les buses à air (10) distantes les unes des autres en une rangée, est pourvu sur chaque face (2) du cadre de rétrécissement, dans les régions extrêmes, de chambres (D, E) destinées à l'air et pouvant être mises en et hors fonction.

5. Appareil selon la revendication 1 ou l'une des suivantes, caractérisé par le fait que les faces (2) du cadre de rétrécissement mutuellement opposées sont réglables, par paires, en sens inverse.

6. Appareil selon la revendication 1 ou l'une des suivantes, caractérisé par le fait que seulement un système d'allumage est prévu sur le cadre de rétrécissement (1).

7. Appareil selon la revendication e, caractérisé par le fait que l'une des paires de faces (2) du cadre de rétrécissement mutuellement réglables en sens inverse est disposée, par rapport à l'autre paire, avec un décalage en hauteur tel que les deux paires de faces du cadre de rétrécissement soient réglables en chevauchement.
